# EUROPÄISCHE PATENTSCHRIFT

(11) **EP 1 971 191 B1**
(45) Veröffentlichungstag und Bekanntmachung des Hinweises auf die Patenterteilung: **10.04.2013**
(21) Anmeldenummer: 07025060.0
(22) Anmeldetag: 22.12.2007
(51) Int. Cl.: H05B 33/08, H04N 1/60

(54) **Elektrische/elektronische Einrichtung zur Erzeugung von Farbdarstellungen**
Electric/electronic device for generating colour depictions
Dispositif électrique/électronique destiné à la production de représentations colorées

(30) Priorität: 13.03.2007 DE 102007012007
(43) Veröffentlichungstag der Anmeldung: 17.09.2008
(73) Patentinhaber: Insta Elektro GmbH, 58509 Lüdenscheid (DE)
(72) Erfinder: Grosch, Volker, 45549 Sprockhövel (DE); Grossen, Thomas, Dipl.-Ing., 58239 Schwerte (DE); Nockermann, Frank, Dipl.-Ing., 58511 Lüdenscheid (DE); Marquardt, Henning, Dipl.-Ing., 58762 Altena (DE); Donat, Matthias, 58507 Lüdenscheid (DE)

(56) Entgegenhaltungen:
- WO-A1-03/037042
- WO-A1-2005/109854
- DE-U1-202006 014 351
- US-A1- 2006 186 819

## Beschreibung

Die vorliegende Erfindung geht von einer gemäß Oberbegriff des Hauptanspruches konzipierten elektrischen/elektronischen Einrichtung zur Erzeugung von Farbdarstellungen in größeren Anordnungen mit mehreren, jeweils die drei Primärfarben (RGB) erzeugenden LED-Anordnungen aus.

Derartige elektrische/elektronische Einrichtungen sind insbesondere zur Erzeugung eines homogenen Farbeindruckes innerhalb größerer Anordnungen mit mehreren LED-Anordnungen vorgesehen. Solche größeren Anordnungen können z. B. als flächig und/oder räumlich ausgeführte Leuchten, Anzeigeeinheiten, Videowände usw. gestaltet sein. Wichtig ist dabei oftmals, dass für das menschliche Auge nicht nur ein homogener Farbeindruck entsteht, sondern dass die einzelnen Farben auch möglichst gesättigt dargestellt werden können.

Durch die Druckschrift MCS zum Abgleich der Farbwiedergabe der Firma MAZeT GmbH aus dem Jahr 2005, "Einsatz von RGB Farbsensoren zum Abgleich der Farbwiedergabe bei Bildschirmen" ist ein Stand der Technik gemäß Oberbegriff der beiden Hauptansprüche bekannt geworden. Dabei ist der entsprechende Abgleich darauf begründet, dass vorher durch eine lichttechnische Messung für jede einzelne, die Primärfarben erzeugende LED-Anordnung der farbige Lichteindruck ermittelt wird. Zumindest eine LED-Anordnung kann dabei als ein die drei Primärfarben (RGB) erzeugender Dreifarbe-LED-Chip ausgeführt sein. Mittels der aus der Messung resultierenden Korrekturdaten werden dann die Betriebsparameter (Bestromung) für alle LED-Elemente der LED-Anordnungen derart angepasst, so dass über die gesamte Anordnung ein homogener Farbeindruck für das menschliche Auge entsteht. Prinzipbedingt wird durch eine solche Korrektur jedoch der Bereich der darstellbaren Farben hinsichtlich ihrer Sättigung eingeschränkt, da für jede der drei Primärfarben (RGB) auf dasjenige LED-Element der LED-Anordnungen Rücksicht genommen werden muss, dessen jeweilige Primärfarbe die schlechteste Abbildungsqualität aufweist. Weil sich dies insbesondere bei größeren Anordnungen nachteilig auf eine satte Darstellung der einzelnen Primärfarben (RGB) bzw. der damit erzeugten Mischfarben auswirkt, ist dies für viele Anwendungen bei denen es auf eine hohe Qualität hinsichtlich der Farbdarstellung mit gesättigten Farben ankommt nicht zu akzeptieren. Oftmals lässt bei größeren Anordnungen auch die Erzeugung eines gleichmäßigen Lichtintensitätseindruck zu wünschen übrig, was insbesondere bei hochwertigen Anwendungen ebenfalls nicht akzeptabel ist.

Des weiteren ist durch die DE 20 2006 014 351 U1 eine elektrische/elektronische Einrichtung bekannt geworden, welche zumindest eine Leiterplatte aufweist, die mit mehreren LED-Anordnungen bestückt ist. Eine solche elektrische/elektronische Einrichtung ist mit einer Treiberschaltung ausgerüstet, über welche jedes einzelne LED-Element der LED-Anordnungen einzeln angesteuert werden kann, so dass zur Farbdarstellung die Möglichkeit besteht, jedes einzelne LED-Element der LED-Anordnungen durch eine entsprechende Bestromung hinsichtlich seiner farbigen Lichtabgabe zu beeinflussen.

Ausgehend von diesem Stand der Technik liegt der vorliegenden Erfindung die Aufgabe zugrunde, eine elektrische/elektronische Einrichtung zu schaffen, bei welcher zur Erzeugung von möglichst gesättigten Farben bei der Farbdarstellung die Auswirkungen von Korrekturen auf die nichtbeteiligten Primärfarben (RGB) so gering als möglich sind und gleichzeitig eine möglichst große Homogenität des von der Anordnung abgegebenen farbigen Lichteindrucks gewährleistet ist.

Des weiteren soll durch eine erfindungsgemäße elektrische/elektronische Einrichtung die Aufgabe gelöst werden, dass die durch eine lichttechnische Messung ermittelten Korrekturdaten und Farbmesswerte auf einfache Art und Weise bei der Ansteuerung von größeren Anordnungen jederzeit bedarfsgerecht zur Verfügung gestellt werden können.

Erfindungsgemäß wird diese Aufgabe durch die im Hauptanspruch angegebenen Merkmale gelöst.

Bei einer solchen Ausbildung ist besonders vorteilhaft, wenn eine zweite Korrektureinheit vorgesehen ist, welche zum Auslesen und zum Verarbeiten der Korrekturdaten der zu einem Modul gehörigen Leiterplatten zumindest einen weiteren Mikroprozessor aufweist, wobei in den Mikroprozessor der zweiten Korrektureinheit ein weiterer Algorithmus zur Steuerung des Lichtintensitätseindrucks implementiert ist, durch welchen je nach Korrekturdaten bzw. Farbmesswerte der einzelnen Leiterplatten eine Gewichtung derart vorgenommen wird, so dass die Leiterplatte, welche die geringste Lichtintensität aufweist, die resultierende Lichtintensität für das Modul vorgibt. Somit ist gewährleistet, dass bei einem aus mehreren Leiterplatten bestehenden Modul ein möglichst gleichmäßiger Lichtintensitätseindruck erzeugt wird.

Weitere vorteilhafte Ausgestaltungen des erfindungsgemäßen Gegenstandes sind in den Unteransprüchen angegeben. Anhand zweier Ausführungsbeispiele sei die Erfindung im Prinzip näher erläutert. Dabei zeigt:
- Figur 1:: prinziphaft ein Blockschaltbild mehrerer Leiterplatten, welche nacheinander einer lichttechnischen Messeinrichtung zugeordnet werden;
- Figur 2:: prinziphaft ein Blockschaltbild eines aus sechs Leiterplatten bestehenden Moduls;
- Figur 3:: prinziphaft ein Blockschaltbild eines Moduls, welches mehrere, jeweils sechs Leiterplatten aufweisende Unterbaugruppen aufweist.

Wie aus den Figuren hervorgeht, besteht eine solche elektrische/elektronische Einrichtung zur Erzeugung gesättigter Farben für größere Anordnungen aus mehreren Leiterplatten 1, die jeweils mit mehreren LED-Anordnungen 2 bestückt sind. Jede LED-Anordnung 2 ist zur Erzeugung der drei Primärfarben (RGB) Rot, Grün, Blau vorgesehen. Um eine gute Farbwiedergabequalität zu gewährleisten ist jede LED-Anordnung 2 als Dreifarben-LED-Chip ausgebildet, welcher jeweils drei LED-Elemente aufweist. Jedes LED-Element ist zur Erzeugung einer der drei Primärfarben (RGB) vorgesehen. Zur Ansteuerung der LED-Anordnungen 2 ist eine -der Einfachheit halber nicht dargestellte- Treiberschaltung vorgesehen. Über die Treiberschaltung kann jedes einzelne LED-Element aller LED-Anordnungen 2 durch entsprechende Bestromung hinsichtlich seiner farbigen Lichtabgabe beeinflusst werden. Somit ist es über die Treiberschaltung möglich für jedes LED-Element und damit für jede LED-Anordnung 2 den farbigen Lichteindruck einzustellen. Zur lichttechnischen Vermessung einer jeden LED-Anordnung 2 ist eine lichttechnische Messeinrichtung LTM vorgesehen. Nacheinander werden die Leiterplatten 1 der lichttechnischen Messeinrichtung LTM zugeführt, um die jeweils zugehörigen Farbmesswerte und Korrekturdaten ermitteln zu können.

Wie des weiteren aus den Figuren hervorgeht, ist jede Leiterplatte 1 mit einer Anschlussschnittstelle 3 und mit einer Korrektureinheit 4 ausgerüstet. Jede Korrektureinheit 4 weist einen Mikroprozessor 5 und einen Speicher 6 auf.

Beim Stand der Technik ist der Abgleich darauf begründet, dass vorher durch eine lichttechnische Messung für jede einzelne, die Primärfarben erzeugende LED-Anordnung der farbige Lichteindruck ermittelt wird. Mittels der aus der Messung resultierenden Korrekturdaten werden dann die Betriebsparameter (Bestromung) für alle LED-Elemente der LED-Anordnungen derart angepasst, so dass über die gesamte Anordnung ein homogener Farbeindruck für das menschliche Auge entsteht. Prinzipbedingt wird durch eine solche Korrektur jedoch der Bereich der darstellbaren Farben hinsichtlich ihrer Sättigung eingeschränkt, da für jede der drei Primärfarben (RGB) auf dasjenige LED-Element der LED-Anordnungen Rücksicht genommen werden muss, dessen jeweilige Primärfarbe die schlechteste Abbildungsqualität aufweist.

Wie insbesondere aus Figur 1 hervorgeht, wird jede Leiterplatte 1 zunächst einer lichttechnischen Messeinrichtung LTM zugeführt, über welche für jede auf der Leiterplatte 1 vorhandene LED-Anordnung 2 der farbige Lichteindruck gemessen wird. Auf einer Leiterplatte 1 sind neun LED-Anordnungen 2 vorhanden, deren LED-Elemente hinsichtlich der drei Primärfarben rot, grün und blau (RGB) durch eine nicht dargestellte Treiberschaltung jeweils einzeln ansteuerbar sind. Nacheinander wird für jede Leiterplatte 1 durch die lichttechnische Messeinrichtung LTM für jede der jeweils neun LED-Anordnungen 2 der farbige Lichteindruck ermittelt und dann die aus der Messung resultierenden Korrekturdaten bzw. Farbmesswerte abgeleitet. Auf jeder Leiterplatte 1 ist ein zur Korrektureinheit 4 gehöriger mit dem Speicher 6 in Verbindung stehender Mikroprozessor 5 vorhanden. Zur Steuerung des farbigen Lichteindrucks wird zusätzlich zu den Korrekturdaten und den Farbmesswerten ein Algorithmus berücksichtigt, welcher in den Mikroprozessor 5 der Korrektureinheit 4 implementiert ist. Durch den Algorithmus wird je nach Zusammensetzung des farbigen Lichteindrucks aus den Anteilen der drei Primärfarben (RGB) Rot, Grün und Blau eine Gewichtung der im Speicher 6 abgelegten Korrekturdaten bzw. Farbmesswerte derart vorgenommen, so dass einzelne der die drei Primärfarben (RGB) darstellenden LED-Elemente der LED-Anordnungen 2 entsprechend des Algorithmus mit den gewichteten Korrekturdaten beaufschlagt werden. Eine lichttechnische Anpassung für jedes einzelne LED-Element der neun LED-Anordnungen 2 erfolgt also immer mit Betriebsparametern bzw. einer Bestromung, welche unter Berücksichtigung der Korrekturdaten und des Algorithmus berechnet wurden. Somit ist gewährleistet, dass möglichst gesättigte Farben bei der Farbdarstellung erzeugt werden, weil die Auswirkungen der Korrekturen auf die nichtbeteiligten Primärfarben (RGB) durch den Algorithmus so gering als möglich gehalten sind.

Die Korrekturdaten und die durch die Messung ermittelten Farbmesswerte sind hinsichtlich des farbigen Lichteindrucks wieder auslesbar in dem Speicher 6 der Korrektureinheit 4 abgelegt. Jede Leiterplatte 1 ist zudem zur Weiterleitung sowohl der im Speicher 6 abgelegten Korrekturdaten als auch der im Speicher 6 abgelegten Farbmesswerte mit einer Anschlussschnittstelle 3 versehen. Jede Anschlussschnittstelle 3 steht zu diesem Zweck wiederum mit dem zugehörigen Mikroprozessor 5 und dem zugehörigen Speicher 6 elektrisch in Verbindung.

Wie insbesondere aus Figur 2 hervorgeht, ist eine elektrische/elektronische Einrichtung zur Erzeugung von Farbdarstellungen in größeren Anordnungen aus einem sechs Leiterplatten 1 aufweisenden Modul M gebildet. Auf dem Modul M ist eine mit allen Leiterplatten 1 elektrisch in Verbindung stehende zweite Korrektureinheit 7 angeordnet, die zum Auslesen und zum Verarbeiten der Korrekturdaten sowie der Farbmesswerte aller zum Modul M gehörigen Leiterplatten 1 einen weiteren Mikroprozessor 8 und einen weiteren Speicher 9 aufweist. In den weiteren Mikroprozessor 8 der zweiten Korrektureinheit 7 ist ein weiterer Algorithmus zur Steuerung des Lichtintensitätseindrucks implementiert. Durch den weiteren Algorithmus wird eine Gewichtung der Korrekturdaten bzw. Farbmesswerte derart vorgenommen, so dass die Leiterplatte 1, welche die geringste Lichtintensität aufweist, die resultierende Lichtintensität für alle Leiterplatten 1 des Moduls M vorgibt. Somit ist gewährleistet, dass eine möglichst große Homogenität der von der Anordnung bzw. dem Modul M abgegebenen Lichtintensität realisiert ist. Weil jede der neun LED-Anordnungen 2 als ein die drei Primärfarben (RGB) erzeugender Dreifarben-LED-Chip ausgeführt und die Treiberschaltung zur Ansteuerung eines jeden einzelnen LED-Elementes der Dreifarben-LED-Chips geeignet ist, ergibt sich für den Betrachter zudem ein farbiger Lichteindruck mit einer besonders guten Abbildungsqualität.

Wie insbesondere aus Figur 3 hervorgeht, besteht eine solche elektrische/elektronische Einrichtung zur Erzeugung von Farbdarstellungen in größeren Anordnungen aus einem Modul M, welches aus einer Vielzahl, jeweils sechs Leiterplatten 1 aufweisenden Unterbaugruppen 10 besteht. Die zweite Korrektureinheit 7 ist hierbei in einen an das Modul M anschließbaren bzw. mit allen Unterbaugruppen 10 elektrisch in Verbindung stehenden Personal Computer PC integriert. Durch einen solchen Aufbau lassen sich auf einfache Art und Weise auch besonders große elektrische/elektronische Einrichtungen zur Erzeugung von Farbdarstellungen bedarfsgerecht ansteuern.

## Patentansprüche

1. Elektrische/elektronische Einrichtung zur Erzeugung von Farbdarstellungen in größeren Anordnungen mit mehreren auf zumindest einer Leiterplatte vorhandenen LED-Anordnungen, deren LED-Elemente hinsichtlich der drei Primärfarben rot, grün und blau (RGB) durch eine Treiberschaltung jeweils einzeln ansteuerbar sind, wobei durch eine lichttechnische Messeinrichtung für jede einzelne LED-Anordnung einer Leiterplatte der farbige Lichteindruck ermittelt wird und dann die aus der Messung resultierenden Korrekturdaten abgeleitet werden und anschließend über eine auf der Leiterplatte befindliche Korrektureinheit der farbige Lichteindruck durch eine den Korrekturdaten entsprechende Bestromung für jedes einzelne LED-Element der LED-Anordnungen angepasst wird, und dass auf jeder Leiterplatte ein zur Korrektureinheit gehöriger mit einem Speicher in Verbindung stehender Mikroprozessor vorhanden ist, **dadurch gekennzeichnet, dass** zur Steuerung des farbigen Lichteindrucks ein Algorithmus in den Mikroprozessor (5) der Korrektureinheit (4) implementiert ist, durch welchen je nach Zusammensetzung des farbigen Lichteindrucks aus den Anteilen der drei Primärfarben (RGB) Rot, Grün und Blau eine Gewichtung der Korrekturdaten derart vorgenommen wird, dass möglichst gesättigte Farben bei der Farbdarstellung entstehen und dass dazu einzelne der die drei Primärfarben (RGB) darstellenden LED-Elemente der LED-Anordnungen (2) entsprechend des Algorithmus mit den gewichteten Korrekturen beaufschlagt werden, und dass diese Korrekturdaten in den zur Korrektureinheit (4) gehörigen Speicher (6) abgelegt sind.

2. Elektrische/elektronische Einrichtung nach Anspruch 1, **dadurch gekennzeichnet, dass** die Korrekturdaten und die durch die lichttechnische Messung ermittelten Farbmesswerte hinsichtlich des farbigen Lichteindrucks wieder auslesbar in dem Speicher (6) der Korrektureinheit (4) abgelegt sind, und dass jede Leiterplatte (1) zur Weiterleitung sowohl der im Speicher (6) abgelegten Korrekturdaten als auch der im Speicher (6) abgelegten Farbmesswerte zumindest eine mit dem Mikroprozessor (5) und dem Speicher (6) elektrisch in Verbindung stehende Anschlussschnittstelle (3) aufweist.

3. Elektrische/elektronische Einrichtung nach Anspruch 1 oder 2, **dadurch gekennzeichnet, dass** zumindest zwei Leiterplatten (1) zu einem Modul (M) zusammengefasst sind, und dass dem Modul (M) eine zweite Korrektureinheit (7) zugeordnet ist, die zum Auslesen und zum Verarbeiten der Korrekturdaten sowie Farbmesswerte aller zum Modul (M) gehörigen Leiterplatten (1) zumindest einen weiteren Mikroprozessor (8) aufweist, und dass in den weiteren Mikroprozessor (8) ein weiterer Algorithmus zur Steuerung des Lichtintensitätseindrucks implementiert ist, durch welchen eine Gewichtung der Korrekturdaten sowie Farbmesswerte derart vorgenommen wird, so dass die Leiterplatte (1), welche die geringste Lichtintensität aufweist, die resultierende Lichtintensität für das Modul (M) vorgibt.

4. Elektrische/elektronische Einrichtung nach einem der Ansprüche 1 bis 3, **dadurch gekennzeichnet, dass** zumindest eine LED-Anordnung (2) als ein die drei Primärfarben (RGB) erzeugender Dreifarben-LED-Chip ausgeführt ist, und dass eine Treiberschaltung vorgesehen ist, die zur Ansteuerung eines jeden einzelnen LED-Elementes der Dreifarben-LED-Chips geeignet ist.

5. Elektrische/elektronische Einrichtung nach einem der Ansprüche 1 bis 4, **dadurch gekennzeichnet, dass** die zweite Korrektureinheit (7) auf dem Modul (M) vorhanden ist.

6. Elektrische/elektronische Einrichtung nach einem der Ansprüche 1 bis 4, **dadurch gekennzeichnet, dass** die zweite Korrektureinheit (7) in einen an das Modul (M) anschließbaren Personal Computer (PC) integriert ist.

7. Elektrische/elektronische Einrichtung nach einem der Ansprüche 1 bis 6, **dadurch gekennzeichnet, dass** das Modul (M) aus einer Vielzahl jeweils zumindest zwei Leiterplatten (1) aufweisenden Unterbaugruppen (10) besteht.

## Claims

1. Electrical/electronic facility for generating colour representations in larger systems having a plurality of LED arrays provided on at least one printed circuit board the LED elements of which are each individually controllable by a driver circuit as regards the three primary colours red, green and blue (RGB), with the coloured light impression of each individual LED array of a printed circuit board being ascertained by a photometric device and the correction data resulting from this measurement then being deduced and, subsequently, the coloured light impression being adjusted by a correction unit provided on the printed circuit board by means of applying energy to each individual LED element of the LED arrays corresponding to the correction data, and with a microprocessor pertaining to the correction unit and connected to a memory being provided on each printed circuit board, **characterised in that**, for the purpose of controlling the coloured light impression, an algorithm is implemented in the microprocessor (5) of the correction unit (4) by way of which a weighting of the correction data is undertaken in dependence on the composition of the coloured light impression arising from the proportions of the three primary colours (RGB) red, green and blue, in such a manner that preferably saturated colours emerge for the colour representation and that for this purpose individual LED elements of the LED arrays (2) representing the three primary colours (RGB) are subjected to the weighted corrections corresponding to the algorithm and that this correction data is filed in the memory (6) pertaining to the correction unit (4).

2. Electrical/electronic facility according to Claim 1, **characterised in that** the correction data and the colorimetric values ascertained by means of the photometric measurement are filed in the memory (6) of the correction unit (4) so that they can be read out again, and that each printed circuit board (1) has at least one connection interface (3) which is electrically connected to the microprocessor (5) and the memory (6) for the purpose of forwarding both the correction data filed in the memory (6) and the colorimetric values filed in the memory (6).

3. Electrical/electronic facility according to Claim 1 or Claim 2, **characterised in that** at least two printed circuit boards (1) are combined to a module (M) and that a second correction unit (7) is allocated to the module (M) that has at least one further microprocessor (8) for reading out and processing the correction data and colorimetric values of all the printed circuit boards (1) pertaining to the module (M), and that a further algorithm for controlling the light intensity impression is implemented in the further microprocessor (8) by way of which a weighting of the correction data and colorimetric values is undertaken in such a manner that the printed circuit board (1) that has the lowest light intensity determines the resulting light intensity for the module (M).

4. Electrical/electronic facility according to any of Claims 1 to 3, **characterised in that** at least one LED array (2) is executed as a three-colour LED chip generating the three primary colours (RGB), and that a driver circuit is provided which is suitable for triggering each individual LED element of the three-colour LED chip.

5. Electrical/electronic facility according to any of Claims 1 to 4, **characterised in that** the second correction unit (7) is provided on the module (M).

6. Electrical/electronic facility according to any of Claims 1 to 4, **characterised in that** the second correction unit (7) is integrated in a personal computer (PC) which can be connected to the module (M).

7. Electrical/electronic facility according to any of Claims 1 to 6, **characterised in that** the module (M) comprises a plurality of sub-assemblies (10), each of which has at least two printed circuit boards (1).

## Revendications

1. Dispositif électrique/électronique permettant de générer des représentations de couleurs dans des groupements de taille relativement importante comportant plusieurs groupements de LED se trouvant sur au moins une carte à circuits imprimés, dont les éléments LED peuvent être commandés respectivement individuellement, quant aux trois couleurs primaires rouge, vert et bleu (RVB), par un circuit de commande, l'effet lumineux coloré étant déterminé, pour chaque groupement de LED individuel d'une carte à circuits imprimés, par un dispositif de mesure relevant de la technique d'éclairage, puis les données de correction résultant de la mesure en étant dérivées, et l'effet lumineux coloré étant ensuite adapté par l'intermédiaire d'une unité de correction située sur la carte à circuits imprimés, et ce par un courant correspondant aux données de correction, pour chaque élément LED individuel des groupements de LED, et un microprocesseur se trouvant sur chaque carte à circuits imprimés, microprocesseur appartenant à l'unité de correction et en relation avec une mémoire, **caractérisé en ce que** un algorithme est implémenté dans le microprocesseur (5) de l'unité de correction (4) pour la commande de l'effet lumineux coloré, algorithme par lequel, selon la composition de l'effet lumineux coloré résultant des parts des trois couleurs primaires rouge, vert et bleu (RVB), il est procédé à un équilibrage des données de correction de telle sorte que, lors de la représentation des couleurs, soient générées des teintes le plus saturées possible, et **en ce que** certains des éléments LED, représentant les trois couleurs primaires rouge, vert et bleu (RVB), des groupements de LED (2) sont alimentés avec les corrections évaluées conformément à l'algorithme, et **en ce que** ces données de correction sont déposées dans une mémoire (6) correspondant à l'unité de correction (4).

2. Dispositif électrique/électronique selon la revendication 1, **caractérisé en ce que** les données de correction et les valeurs de colorimétrie, déterminées par la mesure relevant de la technique d'éclairage, concernant l'effet lumineux coloré, sont déposées dans la mémoire (6) de l'unité de correction (4) de telle sorte qu'elles peuvent être ressorties par lecture, et **en ce que** chaque carte à circuits imprimés (1) présente, pour la transmission tant des données de correction déposées dans la mémoire (6) que des valeurs de colorimétrie déposées dans la mémoire (6), au moins une interface de connexion (3) en relation électrique avec le microprocesseur (5) et la mémoire (6).

3. Dispositif électrique/électronique selon la revendication 1 ou 2, **caractérisé en ce que** au moins deux cartes à circuits imprimés (1) sont réunies en un module (M) et **en ce qu'**une deuxième unité de correction (7) est attribuée au module (M), unité présentant, pour la sortie par lecture et le traitement des données de correction et des valeurs de colorimétrie de toutes les cartes à circuits imprimés (1) appartenant au module (M), au moins un microprocesseur (8) supplémentaire, et **en ce que** est implémenté dans ce microprocesseur (8) supplémentaire, pour la commande de l'effet d'intensité de la lumière, un autre algorithme, procédant à une évaluation des données de correction et des valeurs de colorimétrie de telle sorte que la carte à circuits imprimés (1) présentant l'intensité de lumière la plus faible donne d'office, pour le module (M), l'intensité de lumière en résultant.

4. Dispositif électrique/électronique selon la revendication 1 à 3, **caractérisé en ce que** au moins un groupement de LED (2) est réalisé sous forme de puce LED tricolore générant les trois couleurs primaires (RVB), et **en ce que** un circuit de commande est prévu, circuit de commande approprié à la commande de chacun des éléments LED des puces LED tricolores.

5. Dispositif électrique/électronique selon la revendication 1 à 4, **caractérisé en ce que** la deuxième unité de correction (7) est sur le module (M).

6. Dispositif électrique/électronique selon la revendication 1 à 4, **caractérisé en ce que** la deuxième unité de correction (7) est intégrée dans un micro-ordinateur (PC) pouvant être raccordé au module (M).

7. Dispositif électrique/électronique selon la revendication 1 à 6, **caractérisé en ce que** le module (M) se compose d'un grand nombre de sous-groupes (10) présentant respectivement au moins deux cartes à circuits imprimés (1).
